# EUROPÄISCHE PATENTSCHRIFT

(11) **EP 2 186 976 B1**
(45) Veröffentlichungstag und Bekanntmachung des Hinweises auf die Patenterteilung: **13.07.2016**
(21) Anmeldenummer: 09175624.7
(22) Anmeldetag: 11.11.2009
(51) Int. Cl.: G07C 9/00, E05B 47/00, E05B 17/22

(54) **Vorrichtung zum Öffnen einer Tür**
Device for opening a door
Dispositif d'ouverture d'une porte

(30) Priorität: 12.11.2008 DE 102008057034
(43) Veröffentlichungstag der Anmeldung: 19.05.2010
(73) Patentinhaber: GEZE GmbH, 71229 Leonberg (DE)
(72) Erfinder: Hucker, Matthias, 76359, Marxzell (DE)

(56) Entgegenhaltungen:
- EP-A1- 0 584 499
- DE-A1- 19 706 393
- DE-B3-102004 037 933
- DE-U1- 20 001 473
- US-A1- 2004 187 387

## Beschreibung

Die Erfindung betrifft eine Vorrichtung zum Öffnen einer Tür nach Anspruch 1 sowie ein Verfahren zum Betrieb einer Tür.

Bei den aus dem Stand der Technik bekannten, gattungsgemäßen Vorrichtungen ist der Funkempfänger ständig mit dem Energiespeicher verbunden, um die Tür bei Bedarf sofort öffnen zu können. Nachteilig hierbei ist jedoch, dass der Energiespeicher durch die permanente Verbindung mit dem Funkempfänger rasch entleert wird. Deshalb muss der Energiespeicher entweder entsprechend bemessen sein oder relativ häufig getauscht oder geladen werden.

In der DE 199 37 034 A1 wird eine elektrisch schaltbare Zuhaltevorrichtung beschrieben, bei der ein Türöffner eine mit einer Schlossfalle zusammenwirkende Türöffnerfalle aufweist. Die Türöffnerfalle wird durch ein Piezoelement entriegelt und verriegelt, wobei die Ansteuerung des Piezoelements durch eine in den Türöffner integrierte, elektrische Betätigungsvorrichtung erfolgt. Obwohl sich diese Vorrichtung in der Praxis sehr gut bewährt, bietet sie keinen Lösungsvorschlag für das oben genannte Problem.

Eine andere Lösung zum Öffnen eines Türschlosses ist in der EP 0 584 499 A1 beschrieben.

Der Erfindung liegt die Aufgabe zugrunde, eine gattungsgemäße Vorrichtung dahingehend zu verbessern, dass die Einsatzdauer des Energiespeichers verlängert wird.

Die Aufgabe wird durch die Merkmale des Anspruchs 1 gelöst.

Die Unteransprüche bilden vorteilhafte Ausgestaltungsmöglichkeiten der Erfindung.

Bei der erfindungsgemäßen Vorrichtung sind der Energiespeicher und der Funkempfänger zum Öffnen der Tür elektrisch miteinander verbunden. Da der Energiespeicher mit dem Funkempfänger nur bei Bedarf elektrisch verbunden ist, ist der Energieverbrauch des Energiespeichers minimal, weshalb dieser über eine längere Einsatzdauer verwendet werden kann, bevor er ausgewechselt oder neu aufgeladen werden muss.

Erfindungsgemäß steuert die den Sender aufweisende Steuerungseinheit mittels Funksignalen ein Türschloss, wobei der Energiespeicher und der Funkempfänger zum Entriegeln der Tür elektrisch miteinander verbunden sind. Somit wird der Energiespeicher auch für den Entriegelungsvorgang nur bei Bedarf benötigt, wodurch seine Einsatzdauer ebenfalls verlängert wird.

Eine Falle und/oder ein Riegel der Tür werden gegen einen Druckschalter gedrückt. Der Druckschalter herstellt somit die elektrische Verbindung zwischen dem Energiespeicher und dem Funkempfänger zum Öffnen und zum Entriegeln der Tür. Der Druckschalter kann einen sehr geringen Schalthub aufweisen, so dass er schon bei sehr geringen Bewegungen der Tür anspricht und somit ein rasches Öffnen der Tür sicherstellt.

Parallel zum Druckschalter ist ein Halterelais angeordnet, das die elektrische Verbindung zwischen dem Energiespeicher und dem Funkempfänger während des Öffnungsvorganges der Tür sicherstellt.
Zum Druckschalter kann ein weiteres Relais in Reihe geschaltet sein. Somit kann die Tür auch geöffnet werden, wenn auf ihr eine permanente Last, beispielsweise eine Windlast anliegt.
Aus diesem Grund können der Druckschalter und das weitere Relais als ein Wechselschalter ausgeführt sein.

Zweckmäßigerweise kann die Verbindung zwischen dem Energiespeicher und dem Funkempfänger nach einer bestimmten Zeit getrennt werden. Auf diese Weise wird sichergestellt, dass die Energie des Energiespeichers nicht länger als benötigt außerhalb des Öffnungsvorganges verbraucht wird.

Wenn der Türöffner und/oder das Türschloss auch einen Sender aufweisen, dann können sie der Steuerungseinheit das Betätigen des Türöffners und des Türschlosses melden, so dass die Türsteuerung nicht nach einer bestimmten Zeit erneut den Öffnungsvorgang einleiten muss, wie dies beispielsweise der Fall sein könnte, wenn der Riegel klemmen oder jemand die Tür blockieren würde.

Zweckmäßigerweise können das Halterelais und/oder das weitere Relais ein mechanisches Relais oder ein Halbleiterrelais sein.

Um den Öffnungsvorgang automatisieren zu können, kann die Tür einen automatischen Antrieb aufweisen.

Die Erfindung betrifft außerdem eine Tür, insbesondere eine Drehtür oder eine Schiebetür, die erfindungsgemäß eine Vorrichtung nach einem der Ansprüche 1 bis 11 aufweist.

Im Nachfolgenden werden Ausführungsbeispiele in der Zeichnung anhand der Figuren näher erläutert.

Dabei zeigen:
- Fig. 1: eine erfindungsgemäße Tür;
- Fig. 2: eine erste Ausführungsform einer Schaltung zum Öffnen und Entriegeln der Tür;
- Fig. 3a, b: eine zweite Ausführungsform der Schaltung zum Öffnen und Entriegeln der Tür.

In der Fig. 1 ist eine Tür 10 gezeigt, mit einem Antrieb 11, der eine Steuerungseinheit aufweist, die wiederum einen Sender umfasst. Die Tür 10 kann durch eine Person 12 mittels eines Handsenders 13 fernbedient geöffnet werden.

Die Fig. 2 zeigt eine Steuerungseinheit 20, die an einen Funkempfänger 21 Funksignale übertragen kann, sobald diese mit einem Energiespeicher 22 elektrisch verbunden ist. Zwischen dem Energiespeicher 22 und dem Funkempfänger 21 sind ein Druckschalter 23 und ein Halterelais 24 angeordnet.

Sobald eine Kraft in Richtung des Pfeils 25 auf den Druckschalter 23 wirkt, wird dieser geschlossen und stellt somit die elektrische Verbindung zwischen dem Energiespeicher 22 und dem Funkempfänger 21 her. Es können auch noch weitere elektrische Elemente, wie ein elektrischer Türöffner oder ein motorisch betätigbares Schloss, daran angeschlossen werden.

Zum Öffnen der Tür 10 betätigt die Person 12 den Handsender 13. Daraufhin versucht der Antrieb 11, die Tür 10 zu öffnen, und drückt sie gegen den Druckschalter 23, wodurch dieser geschlossen wird und die elektrische Verbindung zwischen dem Energiespeicher 22 und dem Funkempfänger 21 herstellt. Anhand eines Positionssignals erkennt die Steuerungseinheit 20, dass die Tür 10 nicht öffnen kann. Die Steuerungseinheit 20 sendet daraufhin per Funk ein Öffnungssignal an den Funkempfänger 21, welches dieser an einen Türöffner und gegebenenfalls auch an ein motorisch betätigbares Türschloss weitergibt, um diese freizugeben. Sobald der Funkempfänger 21 eingeschaltet ist, schaltet dieser das Halterelais 24, damit es die Energieversorgung zwischen dem Energiespeicher 22 und dem Funkempfänger 21 sowie den möglicherweise angeschlossenen weiteren elektrische Elementen während des Öffnungsvorganges aufrechterhält.

Wenn die Tür nicht durch den Antrieb 11, sondern beispielsweise durch die Person 12 gegen den Druckschalter 23 gedrückt wird, so wird dadurch der Funkempfänger 21 ebenfalls eingeschaltet, der wiederum das Halterelais 24 schaltet. Jedoch erhält der Funkempfänger 21 in diesem Fall von der Steuerungseinheit 20 kein Öffnungssignal, so dass die Tür 10 geschlossen bleibt. Das Halterelais 24 bleibt in jedem Fall, unabhängig davon, ob der Funkempfänger das

Öffnungssignal von der Steuerungseinheit empfängt oder nicht, für eine bestimmte Zeit geschaltet und trennt danach wieder die Verbindung zwischen dem Energiespeicher 22 und dem Funkempfänger 21.

Weiterhin zeigen die Figuren 3a und 3b die Steuerungseinheit 20, den Funkempfänger 21 und den Energiespeicher 22, wobei der Funkempfänger 21 und der Energiespeicher 22 durch das Halterelais 24 oder durch einen Druckschalter 30 und ein Relais 31 miteinander verbunden werden können. Der Druckschalter 30 und das Relais 31 sind als Wechselschalter ausgeführt. Fig. 3a zeigt die Ruhestellung, wobei der Druckschalter 30 nicht beaufschlagt ist.

Wenn eine Dauerlast in Richtung des Pfeils 32 auf den Druckschalter 30 wirkt, so wird dieser nach unten gedrückt und schaltet somit den Funkempfänger 21 ein. Da der Funkempfänger 21 jedoch kein Öffnungssignal von der Steuerungseinheit 20 empfängt, schaltet der Funkempfänger 21 das Relais 31 um, wodurch der Funkempfänger 21 und die möglicherweise angeschlossenen weiteren elektrischen Elemente ausgeschaltet werden, wie es in Fig. 3b gezeigt ist.

Sobald die Person 12 mit dem Handsender 13 die Steuerungseinheit bedient, um die Tür 10 zu öffnen, wird die Tür 10 in ihre Schließlage gedrückt, wodurch der Druckschalter 30 entlastet wird. Der Kontakt des Druckschalters 30 wird - in der Figur nach oben - geschaltet und verbindet den Funkempfänger 21 mit dem Energiespeicher. Dieser kann somit das Öffnungssignal von der Steuerungseinheit 20 empfangen und gibt es an den Türöffner und das Türschloss weiter, um sie freizugeben. Sobald der Funkempfänger 21 eingeschaltet ist, schaltet er das Halterelais 24, damit es die Energieversorgung zwischen dem Energiespeicher 22 und dem Funkempfänger 21 und den weiteren elektrischen Elementen während des Öffnungsvorganges aufrechterhält.

### Liste der Referenzzeichen

- 10: Tür
- 11: Antrieb
- 12: Person
- 13: Handsender

- 20: Steuerungseinheit
- 21: Funkempfänger
- 22: Energiespeicher
- 23: Druckschalter
- 24: Relais
- 25: Pfeil

- 30: Druckschalter
- 31: Relais
- 32: Pfeil

## Patentansprüche

1. Vorrichtung zum Öffnen einer Tür (10), insbesondere Drehtür oder Schiebetür, umfassend:
einen Handsender (13) zum Betätigen durch eine Person (12);
einen Antrieb (11) zum Antreiben der Tür (10);
einen Funkempfänger (21) zum Empfangen von Funksignalen in Form von Öffnungssignalen;
einen Energiespeicher (22);
einen Druckschalter (23) zum elektrischen Verbinden des Energiespeichers (22) und des Funkempfängers (21) im Ansprechen auf die angetriebene Tür (10); eine Steuerungseinheit (20) mit Sender zum Senden des Öffnungssignals an den Funkempfänger (21), **dadurch gekennzeichnet, dass** die Steuereinheit (20) ein Positionsignal empfängt und
ein Halterelais (24) zum Aufrechterhalten der Energieversorgung zwischen dem Energiespeicher (22) und dem Funkempfänger (21) während des Öffnungsvorgangs vorgesehen ist.

2. Vorrichtung nach Anspruch 1,
**dadurch gekennzeichnet, dass** ein weiteres Relais (31) zum Druckschalter (30) in Reihe geschaltet ist, wobei der Druckschalter (30) und das Relais (31) als Wechselschalter ausgeführt sind.

3. Vorrichtung nach einem der Ansprüche 1 oder 2,
**dadurch gekennzeichnet, dass** eine Falle und/oder ein Riegel der Tür (10) gegen den Druckschalter (23, 30) drückbar ist.

4. Vorrichtung nach einem der Ansprüche 1 oder 2,
**dadurch gekennzeichnet, dass** der Druckschalter (23, 30) einen sehr geringen Schalthub aufweist.

5. Vorrichtung nach einem der Ansprüche 1 bis 4,
**dadurch gekennzeichnet, dass** parallel zum Druckschalter (23, 30) ein Halterelais (24) zum Auftrennen der Verbindung bei Dauerlast auf den Druckschalter (23, 30) angeordnet ist.

6. Vorrichtung nach einem der Ansprüche 1 bis 5,
**dadurch gekennzeichnet, dass** die Verbindung zwischen dem Energiespeicher (22) und dem Funkempfänger (21) nach einer bestimmten Zeit trennbar ist.

7. Vorrichtung nach einem der Ansprüche 1 bis 6,
**dadurch gekennzeichnet, dass** der Türöffner und/oder das Türschloss auch einen Sender aufweist.

8. Vorrichtung nach einem der Ansprüche 5 bis 7,
**dadurch gekennzeichnet, dass** das Halterelais (24) und/oder das weitere Relais (31) ein mechanisches Relais oder ein Halbleiterrelais ist.

9. Vorrichtung nach einem der Ansprüche 1 bis 8,
**dadurch gekennzeichnet, dass** die Tür (10) einen automatischen Antrieb (11) aufweist.

10. Verfahren zum Betrieb einer Tür, insbesondere Drehtür oder Schiebetür, **gekennzeichnet durch** folgende Schritte:
zum Öffnen der Tür (10) betätigt eine Person (12) einen Handsender (13),
worauf ein Antrieb (11) versucht die Tür (10) zu öffnen und die Tür (10) gegen einen Druckschalter (23) drückt,
der Druckschalter (23) wird geschlossen und stellt eine elektrische Verbindung zwischen einem Energiespeicher (22) und einem Funkempfänger (21) her,
anhand eines Positionssignals erkennt eine Steuerungseinheit (20), dass die Tür (10) nicht öffnen kann,
die Steuerungseinheit (20) sendet daraufhin per Funk ein Öffnungssignal an den Funkempfänger (21), welches dieser an einen Türöffner und gegebenenfalls auch an ein motorisch betätigbares Türschloss weitergibt, um diese freizugeben,
sobald der Funkempfänger (21) eingeschaltet ist, schaltet dieser ein Halterelais (24), damit es die Energieversorgung zwischen dem Energiespeicher (22) und dem Funkempfänger (21) sowie den möglicherweise angeschlossenen weiteren elektrische Elementen während des Öffnungsvorganges aufrechterhält.

## Claims

1. Device for opening a door (10), in particular a revolving door or a sliding door, comprising:
a handheld transmitter (13) for being actuated by a person (12);
a drive (11) for driving the door (10);
a radio receiver (21) for receiving radio signals in the form of opening signals;
an energy store (22);
a pressure switch (23) for electrically connecting the energy store (22) and the radio receiver (21) in response to the driven door (10);
a control unit (20) with a transmitter for transmitting the opening signal to the radio receiver (21), **characterized in that**
the control unit (20) receives a position signal
and
a holding relay (24) is provided for maintaining the energy supply between the energy store (22) and the radio receiver (21) during the opening operation.

2. Device according to Claim 1,
**characterized in that** a further relay (31) is connected in series with the pressure switch (30), the pressure switch (30) and the relay (31) being configured as a changeover switch.

3. Device according to either of Claims 1 and 2, **characterized in that** a latch and/or a bolt of the door (10) can be pressed against the pressure switch (23, 30).

4. Device according to either of Claims 1 and 2,
**characterized in that** the pressure switch (23, 30) has a very small contact travel.

5. Device according to one of Claims 1 to 4,
**characterized in that** a holding relay (24) for interrupting the connection when there is a sustained load on the pressure switch (23, 30) is arranged parallel to the pressure switch (23, 30).

6. Device according to one of Claims 1 to 5,
**characterized in that** the connection between the energy store (22) and the radio receiver (21) is disconnectable after a specific time.

7. Device according to one of Claims 1 to 6,
**characterized in that** the door opener and/or the door lock also has a transmitter.

8. Device according to one of Claims 5 to 7,
**characterized in that** the holding relay (24) and/or the further relay (31) is a mechanical relay or a semiconductor relay.

9. Device according to one of Claims 1 to 8,
**characterized in that** the door (10) has an automatic drive (11).

10. Method for operating a door, in particular a revolving door or a sliding door,
**characterized by** the following steps:
to open the door (10), a person (12) actuates a handheld transmitter (13),
whereupon a drive (11) attempts to open the door (10) and the door (10) presses against a pressure switch (23),
the pressure switch (23) is closed and establishes an electrical connection between an energy store (22) and a radio receiver (21),
on the basis of a position signal, a control unit (20) detects that the door (10) cannot open,
the control unit (20) then sends an opening signal by radio to the radio receiver (21), which passes the signal on to a door opener, and possibly also to a motor-actuable door lock, in order to release it,
as soon as the radio receiver (21) is switched on, it switches a holding relay (24) in order that it maintains the energy supply between the energy store (22) and the radio receiver (21) and also the possibly connected further electrical elements during the opening operation.

## Revendications

1. Dispositif pour ouvrir une porte (10), notamment une porte pivotante ou une porte coulissante, comprenant :
un émetteur manuel (13) destiné à être actionné par une personne (12) ;
un mécanisme d'entraînement (11) destiné à entraîner la porte (10) ;
un récepteur radio (21) destiné à recevoir des signaux radio sous la forme de signaux d'ouverture ;
un accumulateur d'énergie (22) ;
un commutateur à poussoir (23) destiné à la connexion électrique de l'accumulateur d'énergie (22) au récepteur radio (21) en réaction à la porte (10) entraînée ;
une unité de commande (20) munie d'un émetteur destiné à émettre le signal d'ouverture au récepteur radio (21), **caractérisé en ce que**
l'unité de commande (20) reçoit un signal de position,
et
un relais d'arrêt (24) est présent, lequel est destiné à maintenir l'alimentation en énergie entre l'accumulateur d'énergie (22) et le récepteur radio (21) pendant l'opération d'ouverture.

2. Dispositif selon la revendication 1, **caractérisé en ce qu'**un relais supplémentaire (31) est branché en série avec le commutateur à poussoir (30), le commutateur à poussoir (30) et le relais (31) étant réalisés sous la forme d'inverseurs.

3. Dispositif selon l'une des revendications 1 ou 2, **caractérisé en ce qu'**un loquet et/ou un verrou de la porte (10) peut être poussé contre le commutateur à poussoir (23, 30).

4. Dispositif selon l'une des revendications 1 ou 2, **caractérisé en ce que** le commutateur à poussoir (23, 30) possède une course de commutation très petite.

5. Dispositif selon l'une des revendications 1 à 4, **caractérisé en ce qu'**un relais d'arrêt (24) destiné à interrompre la connexion en cas de charge continue sur le commutateur à poussoir (23, 30) est monté en parallèle avec le commutateur à poussoir (23, 30).

6. Dispositif selon l'une des revendications 1 à 5, **caractérisé en ce que** la connexion entre l'accumulateur d'énergie (22) et le récepteur radio (21) peut être coupée après un certain temps.

7. Dispositif selon l'une des revendications 1 à 6, **caractérisé en ce que** le portier électrique et/ou la serrure de la porte possède également un émetteur.

8. Dispositif selon l'une des revendications 5 à 7, **caractérisé en ce que** le relais d'arrêt (24) et/ou le relais supplémentaire (31) est un relais mécanique ou un relais statique.

9. Dispositif selon l'une des revendications 1 à 8, **caractérisé en ce que** la porte (10) possède un mécanisme d'entraînement automatique (11).

10. Procédé pour faire fonctionner une porte, notamment une porte pivotante ou une porte coulissante, **caractérisé par** les étapes suivantes :
une personne (12) actionne un émetteur manuel (13) pour ouvrir la porte (10) ;
là-dessus, un mécanisme d'entraînement (11) essaie d'ouvrir la porte (10) et pousse la porte (10) contre un commutateur à poussoir (23) ;
le commutateur à poussoir (23) est fermé et établit une connexion électrique entre un accumulateur d'énergie (22) et un récepteur radio (21),
une unité de commande (20) détecte que la porte (10) ne peut pas s'ouvrir au moyen d'un signal de position,
l'unité de commande (20) envoie alors par voie hertzienne un signal d'ouverture au récepteur radio (21), lequel transmet celui-ci à un portier électrique et éventuellement aussi à une serrure de porte à actionnement motorisé afin de libérer ceux-ci,
dès que le récepteur radio (21) est mis en marche, celui-ci fait commuter un relais d'arrêt (24) afin qu'il maintienne l'alimentation en énergie entre l'accumulateur d'énergie (22) et le récepteur radio (21) ainsi que les autres éléments électriques éventuellement raccordés pendant l'opération d'ouverture.
